# EUROPÄISCHE PATENTSCHRIFT

(11) **EP 1 761 434 B1**
(45) Veröffentlichungstag und Bekanntmachung des Hinweises auf die Patenterteilung: **24.10.2007**
(21) Anmeldenummer: 05752287.2
(22) Anmeldetag: 20.06.2005
(51) Int. Cl.: B65B 7/28, B67B 3/20

(54) **VORRICHTUNG UND VERFAHREN ZUM AUFBRINGEN VON SPRÜHPUMPEN UND DERGLEICHEN AUF BEHÄLTER UND ZUM VERSCHLIESSEN DERSELBEN**
DEVICE AND METHOD FOR ATTACHING SPRAY PUMPS OR SIMILAR ITEMS TO CONTAINERS AND FOR LOCKING SAID PUMPS
DISPOSITIF ET PROCEDE POUR MONTER DES POMPES DE PULVERISATION ET DES ELEMENTS SIMILAIRES SUR DES RECIPIENTS ET POUR LES VERROUILLER

(30) Priorität: 21.06.2004 DE 102004029963
(43) Veröffentlichungstag der Anmeldung: 14.03.2007
(73) Patentinhaber: Alcoa Deutschland GmbH, 67547 Worms (DE)
(72) Erfinder: SPETHER, Karl-Heinz, 68549 Ilvesheim (DE)
(74) Vertreter: Gleiss, Alf-Olav
(86) Internationale Anmeldenummer: PCT/EP2005/006651
(87) Internationale Veröffentlichungsnummer: WO 2005/123509

(56) Entgegenhaltungen:
- EP-A- 0 559 946
- AU-B3- 630 331
- GB-A- 2 117 744
- US-A- 5 479 762

## Beschreibung

Die Erfindung betrifft eine Vorrichtung zum Aufbringen von Sprühpumpen, Dispensern oder dergleichen auf Behälter und zum Verschließen derselben gemäß Oberbegriff des Anspruchs 1 sowie ein Verfahren zum Einbringen von Sprühpumpen und dergleichen in Behälter und zum Verschließen derselben gemäß Oberbegriff des Anspruchs 11 (EP-A-0 559 946)*.*

Vorrichtungen und Verfahren der hier angesprochenen Art sind bekannt. Dabei wird ein gefüllter Behälter in einem Arbeitsgang mit einer Sprühpumpe, einem Dispenser oder dergleichen bestückt und verschlossen. Die dafür erforderliche Vorrichtung ist sehr aufwendig. Diese ist damit, wie auch die Durchführung des Verfahrens störanfällig.

Aufgabe der Erfindung ist es daher, eine Vorrichtung und ein Verfahren der oben angesprochenen Art zu schaffen, die sich dadurch auszeichnen, dass die genannten Nachteile vermieden werden.

Zur Lösung dieser Aufgabe wird eine Vorrichtung vorgeschlagen, die die in Anspruch 1 genannten Merkmale aufweist. Sie umfasst ein Greiferelement zum Erfassen der Sprühpumpe und dergleichen sowie ein Verschließelement zum Festschrauben eines Verschlusses auf dem Behälter. Sie zeichnet sich dadurch aus, dass das Verschließelement als separates Bauteil ausgelegt ist, and dass die Greifereinrichtung und das Verschließelement räumlich einander so zugeordnet sind, dass sie mit dem Behälter an ein und derselben Bearbeitungsposition zusammenwirken.

Weitere Ausgestaltungen ergeben sich aus den Unteransprüchen.

Zur Lösung der Aufgabe wird auch ein Verfahren vorgeschlagen, das die Merkmale des Anspruchs 11 umfasst. Es zeichnet sich dadurch aus, dass das Einbringen der Sprühpumpe und dergleichen in einen Behälter und dessen Verschließen in getrennten Verfahrensschritten durchgeführt werden.

Die Erfindung wird im Folgenden anhand der Zeichnungen näher erläutert. Es zeigen
- Figur 1: eine Vorrichtung zum Einbringen von Sprühpumpen oder dergleichen in Behälter und zum Verschließen derselben in einer ersten Funktionsstellung;
- Figur 2: die Vorrichtung nach Figur 1 in einer zweiten Funktionsstellung und
- Figur 3: die Vorrichtung nach Figur 1 in einer dritten Funktionsstellung.

Die in Figur 1 dargestellte Vorrichtung 1 dient dazu, auf befüllte Behälter Sprühpumpen, Dispenser oder dergleichen aufzubringen und den Behälter zu verschließen. Die Vorrichtung 1 weist eine Greifereinrichtung 3 auf, die dazu dient, eine Sprühpumpe 5 von einer Zulieferungseinrichtung, beispielsweise von einem Pickstern 9, abzugreifen. Die Zulieferungseinrichtung 7 kann anstelle von Sprühpumpen auch Dispenser oder dergleichen heranführen.

Die Greifereinrichtung 3 wird von einer geeigneten Halterung 11 in einer vorgegebenen Höhe gehalten. Durch eine geeignete Steuereinrichtung, beispielsweise durch eine Hubkurve 13, kann ein Greifer 15 in Richtung einer Mittelachse 17 der Greifereinrichtung 3 gegenüber der Halterung 11 auf- und abbewegt werden.

Bei der in Figur 1 wiedergegebenen Funktionsstellung wurde der Greifer 15 entsprechend dem Pfeil 19 abgesenkt, um die Sprühpumpe 5 in der Zulieferungseinrichtung 7 zu erfassen. Zum Öffnen und Schließen des Greifers 15 ist eine geeignete Steuerkurve 21 in Figur 1 angedeutet. Mittels der Hubkurve 13 und der Steuerkurve 21 ist eine gezielte Auf- und Abwärtsbewegung des Greifers 15 möglich, wobei in Abhängigkeit von dessen Position dieser geöffnet oder geschlossen wird, um eine Sprühpumpe 5 zu erfassen beziehungsweise loszulassen.

Die Auf- und Abwärtsbewegung des Greifers 15 kann auch auf andere Weise realisiert werden. Ebenso kann das Öffnen und Schließen des Greifers 15 durch einen geeigneten Motor oder dergleichen vollzogen werden.

Aus Figur 1 ist also ersichtlich, dass in der hier dargestellten Funktionsstellung eine Sprühpumpe 5 durch eine Zulieferungseinrichtung 7 in den Griffbereich des Greifers 15 geliefert wurde, und dass der Greifer 15 diese auf geeignete Weise erfasst.

Die Vorrichtung 1 weist außerdem ein Verschließelement 23 auf, das an einer geeigneten Halterung 11' angebracht ist und damit in einer bestimmten Höhe gehalten wird. Es weist eine beispielsweise als Servoantrieb ausgelegte Antriebseinheit 25 auf, die eine Verschließrolle 27 antreibt. Das Verschließelement 23 ist durch eine geeignete Verlagerungseinrichtung 29 im Wesentlichen senkrecht zur Mittelachse 31 der Antriebseinheit 25 verlagerbar. Darauf wird unten noch näher eingegangen.

Die Verlagerungseinrichtung 29 ist vorzugsweise mechanisch ausgelegt. Denkbar ist es aber auch, hier eine pneumatische, hydraulische oder elektromagnetische Einrichtung vorzusehen.

Die Verschließrolle 27 wirkt mit einer Stützeinrichtung 33 zusammen, die mindestens eine, vorzugsweise zwei Stützrollen 35 aufweist, die um eine Drehachse 7 drehbar und in einem Abstand zur Verschließrolle 27 angeordnet sind.

Die Rohrführung 39 ist vorzugsweise mechanisch betätigbar. Jedoch sind auch andere Betätigungseinrichtungen pneumatischer, hydraulischer oder elektromagnetischer Art denkbar.

An der Halterung 11 ist eine Rohrführung 39 vorgesehen, die gegenüber der Mittelachse 17 verlagerbar ist und dazu dient, das Ansaugrohr der Sprühpumpe 5 beim Einführen in einen Behälter zu führen. Darauf wird unten noch näher eingegangen.

Die Vorrichtung 1 umfasst hier noch eine Transporteinrichtung 41 für die befüllten Behälter, in die die Sprühpumpe 5 eingesetzt wird. Es sei hier aber ausdrücklich darauf hingewiesen, dass die Vorrichtung 1 auch unabhängig von der Transporteinrichtung 41 ausgeführt und als separate Baugruppe realisiert sein kann.

Figur 2 zeigt die Vorrichtung 1, wie sie in Figur 1 erläutert wurde, in einer zweiten Funktionsstellung. Gleiche Teile sind mit gleichen Bezugsziffern versehen, so dass in sofern auf die Beschreibung zu Figur 1 verwiesen wird.

Bei der Funktionsstellung gemäß Figur 2 ist die Zulieferungseinrichtung 7 nicht mehr im Wirkungsbereich der Greifereinrichtung 3 angeordnet. Vielmehr wurde durch die Transporteinrichtung 41 ein Behälter 43 herangefahren und so angeordnet, dass sich dessen Mittelachse 45 fluchtend zur Mittelachse 17 der Greifereinrichtung 3 und damit der Sprühpumpe 5 befindet.

Deren auch als Steigrohr bezeichnetes Ansaugrohr 47 ist konzentrisch zur Mittelachse 17 der Greifereinrichtung 3 und zur Mittelachse 45 des Behälters 43 angeordnet und kann daher in die Mündungsöffnung 49 des Behälters 43 eingeführt werden.

Figur 2 zeigt durch einen Pfeil 51, dass die Rohrführung 39 im Wesentlichen quer zum Ansaugrohr 47 verlagert wurde, um dieses beim Einführen in die Mündungsöffnung 49 des Behälters 43 sicher zu führen.

In der hier wiedergegebenen Funktionsstellung wird die Sprühpumpe 5 sicher durch den Greifer 15 gehalten, so dass diese während des weiteren Verfahrens von der Greifereinrichtung 3 bewegt werden kann.

Figur 3 zeigt die Vorrichtung 1 in einer dritten Funktionsstellung. Teile, die in den Figuren 1 und 2 erläutert wurden, sind zur Vereinfachung mit gleichen Bezugsziffern versehen. Es wird entsprechend auf die Beschreibung der vorangegangen Figuren verwiesen.

Figur 3 zeigt, dass der Greifer 15 der Greifereinrichtung 3 mit Hilfe der als Höhensteuerung dienenden Hubkurve 13 gegenüber der Halterung 11 in Richtung der Mittelachse 17 abgesenkt wurde, um die Sprühpumpe 5 gänzlich in das Innere des Behälters 43 einzubringen. Um dies durchzuführen, wird der Greifer 15 gemeinsam mit der Sprühpumpe 5 in Richtung der Mittelachse 17 der Greifereinrichtung 3 und damit in Richtung der Mittelachse 45 des Behälters 43 nach unten bewegt. Durch die Rohrführung 39 wird das Ansaugrohr 47 der Sprühpumpe 5 über einen weiten Teil des Verlagerungsweges geführt. Unmittelbar bevor der Kopf der Sprühpumpe die Mündungsöffnung 49 des Behälters 43 erreicht, wird die Rohrführung 39 zurück verlagert, damit sie durch den Kopf beziehungsweise den Greifer 13 nicht beschädigt wird.

In der Funktionsstellung gemäß Figur 3 werden das Verschließelement 23 und die Stützeinrichtung 33 entsprechend den Pfeilen 53 und 55 senkrecht zur Mittelachse 31 der Antriebseinheit 25 beziehungsweise senkrecht zur Mittelachse 17 der Greifereinrichtung 3 auf einander zu verlagert. Die Verschließrolle 27 wird damit in Richtung auf einen Verschluss 57 der Sprühpumpe 5 verlagert, entsprechend werden die Stützrollen 35 der Stützeinrichtung 33 in Richtung auf den Verschluss 57 verlagert.

Der Verschluss 57 wird bei einer Aktivierung des Verschließelements 23 und der Stützeinrichtung 43 zwischen der Verschließrolle 27 und der mindestens einen Stützrolle 35 eingespannt und kann bei einer Rotation der Verschließrolle 27 um die Mittelachse 45 des Behälters 43 gedreht und auf diesem festgeschraubt werden. Damit wird die Sprühpumpe 5 am Behälter 43 sicher fixiert und dieser verschlossen.

Aus diesen Erläuterungen wird deutlich, dass bei stabilen Behältern 43, die von der Transporteinrichtung 41 sicher gehalten werden, gegebenenfalls auch die Stützeinrichtung 43 verzichtet werden kann. Vorteil des hier dargestellten Ausführungsbeispiels ist es jedoch, dass auch leichte, mehr oder weniger instabile Behälter 43 auf einfache Weise verschlossen werden können, ohne dass sie durch die Verschließrolle 27 des Verschließelements 23 aus ihrer Position gedrängt werden.

Nach dem Verschließen des Behälters 43 werden die Verschließrolle 27 und die mindestens eine Stützrolle 35 relativ zur Mittelachse 17 der Greifereinrichtung 3 beziehungsweise der Mittelachse 45 des Behälters 43 nach außen verlagert, so dass der Verschluss 43 freigegeben wird.

Nun kann die Greifereinrichtung 3 in Richtung der Mittelachse 17 mittels der Hubkurve 13 nach oben verlagert werden und ist daher bereit, von einer Zulieferungseinrichtung 7 eine neue Sprühpumpe 5 abzunehmen und auf einen Behälter 43 aufzusetzen.

Aus den Erläuterungen wird deutlich, dass die Vorrichtung 1 eine Greifereinrichtung 3 und ein davon separat ausgebildetes Verschließelement 23 aufweist, so dass deren Aufbau relativ einfach ist. Insbesondere ist es auch möglich, unterschiedliche Greifereinrichtungen 3 und Verschließelemente 23 einzusetzen, da diese separat austauschbar sind.

Zusätzlich ist hier vorgesehen, die Vorrichtung 1 so auszulegen, dass das Verschließelement 23 separat von der Greifereinrichtung 3 ansteuerbar ist.

Aus den Figuren wird deutlich, dass die Rohrführung 39 hier vorzugsweise dem Verschließelement 23 zugeordnet ist. Die ergibt einen kompakten Aufbau der Vorrichtung 1. Denkbar ist es aber auch, die Rohrführung 39 über eine separate Halterung zu fixieren und an geeigneter Stelle anzuordnen.

Die hier beschriebenen Vorrichtung 1 kann Teil eines Verschließsystems sein, bei dem die Sprühpumpen 5 und die Behälter 43 auf Kreisbahnen bewegt werden, ebenso die Greifereinrichtung 5 und das Verschließelement 23. Denkbar ist es aber auch, die einzelnen Baugruppen der Vorrichtung 1 linear zu bewegen.

Wesentlich ist, dass die Vorrichtung 1 separat oder als Teil eines Verschließsystems ausgebildet sein kann und dass die einzelnen Baugruppen sehr leicht an unterschiedliche Leistungsbereiche anpassbar sind. Es ist damit möglich, Vorrichtungen 1 zu realisieren, die auch sehr viele Behälter 43 pro Zeiteinheit verschließen. Dabei können über alle Leistungsbereiche konstante Verschließmomente mittels des Verschließelements 23 gewährleistet werden. Dieses dient auch dazu, die Verschlüsse 57, die Teil der Sprühpumpe 5 sind, gegenüber dem Behälter 43 auszurichten. Auch bei hohem Durchsatz wird bei der Vorrichtung 1 gewährleistet, dass die Sprühpumpen 5 sicher in die Behälter 43 eingeführt werden, weil deren Ansaugrohre 43 durch die Rohrführung 39 exakt positioniert und geführt werden.

Durch geeignete Sensoren kann sicher gestellt werden, dass die Sprühpumpe 5 nur dann abgesenkt wird, wenn ein Behälter 43 vorhanden ist und dass das Verschließelement 23 nur aktivierbar ist, wenn auch eine Sprühpumpe 5 auf einem Behälter 43 aufgesetzt ist.

Die Vorrichtung 1 arbeitet deshalb so besonders verschleißarm, weil ein Verschluss 47 zwischen der Verschließrolle 27 und der mindestens einen Stützrolle 53 fest eingespannt wird, so dass ein Durchdrehen der Verschließrolle 27 praktisch ausgeschlossen ist.

Trotz der separaten Ausbildung der Greifereinrichtung 3 und des Verschließelements 23 innerhalb der Vorrichtung 1 ist durch mechanische oder elektrische Steuerung sichergestellt, dass die separat ansteuerbaren Baugruppen so aufeinander abgestimmt sind, dass sich eine sichere Funktion ergibt.

Insgesamt zeigt sich also, dass die Vorrichtung 1 einfach aufgebaut und damit servicefreundlich sowie funktionssicher ist.

Aus den Erläuterungen zu den Figuren 1 bis 3 wird ohne weiteres das Verfahren zum Einbringen von Sprühpumpen und dergleichen in Behälter und zum Verschließen derselben mittels eines Verschlusses deutlich. Wesentlich ist, dass das Verfahren einfach und störungsarm durchführbar ist.

Bei dem anhand der Figuren erläuterten Ausführungsbeispiel der Vorrichtung 1 wurde davon ausgegangen, dass der Verschluss 57 als Schraubverschluss ausgelegt ist. Es ist aber sehr wohl auch möglich, das Verschließelement 23 so auszulegen, dass mit dessen Hilfe auf einen Behälter 43 Aufdrückverschlüsse aufgebracht werden können, eine Sprühpumpe 5, einen Dispenser oder dergleichen am Behälter 23 fixieren und dieser verschlossen wird.

Die Vorrichtung 1 und das Verfahren sind sehr flexibel einsetzbar. So können Sprühpumpen 5 unterschiedlichster Bauart in Behälter 43 verschiedenster Form eingesetzt werden. Auch ist es möglich, Dispenser oder dergleichen in Behälter der hier angesprochenen Art einzusetzen und diese sicher mittels eines Verschlusses 57 am Behälter zu verankern und diesen zu verschließen.

Aus den Erläuterungen zur Vorrichtung und zu dem Verfahren wird Folgendes deutlich:

Ein wesentlicher Gesichtspunkt ist die Tatsache, dass die Greifereinrichtung 3 und die als Verschließelement 23 bezeichnete Verschließeinheit räumlich einander so zugeordnet sind, dass sie mit einem Behälter 43 an ein und derselben Bearbeitungsposition zusammenwirken: Auf den Behälter 43 wird mittels der Greifereinrichtung eine Sprühpumpe, ein Dispenser oder dergleichen aufgebracht. Dann wird der Behälter mittels des Verschließelements 23 verschlossen, indem die Sprühpumpe, der Dispenser oder dergleichen auf dem Behälter 43 festgeschraubt wird.

Einerseits ist aufgrund dieser Ausgestaltung der Vorrichtung sichergestellt, dass das Aufbringen von Sprühpumpen, Dispenser oder dergleichen auf einen Behälter und dessen Verschließen einfach durchführbar sind. Es bedarf nämlich keiner weiteren Verlagerung des Behälters und Ausrichtung desselben gegenüber dem Verschließelement, nachdem eine Sprühpumpe oder dergleichen aufgebracht wurde. Außerdem kann aufgrund der räumlichgeometrischen Zuordnung zwischen Greifereinrichtung 3 und Verschließelement 23 letzteres mit einer Rohrführung 39 versehen werden, die dafür sorgt, dass die Sprühpumpe, der Dispenser oder dergleichen sicher in die Mündung des Behälters 43 eingeführt wird. Da das Verschließelement 23 in unmittelbarer räumlicher Nähe zur Greifereinrichtung 3 angeordnet ist, bedarf es nicht unbedingt einer zusätzlichen Halterung für die Rohrführung 39.

Einerseits kann die Vorrichtung der hier angesprochenen Art dadurch sehr kompakt ausgeführt werden, andererseits ist es aufgrund der separaten Ausgestaltung von Greifereinrichtung 3 und Verschließelement 23 leicht möglich, unterschiedliche Greifereinrichtungen oder Verschließelemente vorzusehen und damit die Vorrichtung an verschiedene Sprühpumpen, Dispenser oder dergleichen anzupassen und auch das Verschließelement unterschiedlich auszulegen, um verschiedene Verschließarten, sei es Schraubverschluss, Bajonettverschluss oder Aufdruckverschluss zu realisieren. Die Vorrichtung kann also, wie gesagt, flexibel an verschiedener Bearbeitungsarten angepasst werden. Auch ist bei einem Defekt ein separater Austausch möglich.

Es zeigt sich damit auch, dass das hier angesprochene Verfahren einfach und kostengünstig realisierbar ist. Günstig ist es, dass die Greifereinrichtung 3 und das Verschließelement 23 an ein und derselben Bearbeitungsposition mit einem Behälter 43 zusammenwirken können und diese nicht zwischen dem Einbringen einer Sprühpumpe, eines Dispensers oder dergleichen und dem Verschließelement verlagert werden müssen. Dabei wäre häufig auch eine zusätzliche Ausrichtung des Behälters 43 gegenüber dem Verschließelement 23 erforderlich.

Die räumliche Zuordnung von Greifereinrichtung und Verschließelement führt also nach allem einerseits zur einer leichten Bestückung und Verschließung von Behältern, andererseits zu einer sehr kompakten Ausbildung der hier angesprochenen Vorrichtung. Aus den Figuren ist ersichtlich, dass eine Halterung 11 für die Greifereinrichtung 3 und eine Halterung 11' für das Verschließelement 23 vorgesehen sind. Es ist sehr wohl möglich, hier eine gemeinsame Halterung für die beiden Elemente, Greifereinrichtung 3 und Verschließelement 43, der Vorrichtung vorzusehen. Dies führt außer der kompakten Bauwiese auch noch zur einer störungsarmen Realisierungsmöglichkeit der Vorrichtung.

## Patentansprüche

1. Vorrichtung zum Aufbringen von Sprühpumpen, Dispensern oder dergleichen auf Behälter und zum Verschließen derselben, mit einer Greifereinrichtung zum Erfassen der Sprühpumpe oder dergleichen und einem Verschließelement zum Festschrauben eines Verschlusses auf dem Behälter, wobei das Verschließelement (23) als separates Bauteil angelegt ist, **dadurch gekennzeichnet, dass** die Greifereinrichtung (3) und das Verschließelement (23) räumlich einander so zugeordnet sind, dass sie mit dem Behälter (43) an ein und derselben Bearbeitungsposition zusammenwirken.

2. Vorrichtung nach Anspruch 1 **dadurch gekennzeichnet, dass** das Verschließelement (23) separat aussteuerbar ist.

3. Vorrichtung nach Anspruch 1 **dadurch gekennzeichnet, dass** die Greifereinrichtung (3) -in vorzugsweise vertikaler Richtung- verlagerbar ist.

4. Vorrichtung nach Anspruch 1 **dadurch gekennzeichnet, dass** das Verschließelement (23) mindestens eine Verschließrolle (27) aufweist,

5. Vorrichtung nach Anspruch 1 **dadurch gekennzeichnet, dass** die Verschließrolle (27) -im Wesentlichen senkrecht zu ihrer Drehachse- verlagerbar ist.

6. Vorrichtung nach Anspruch 1 **dadurch gekennzeichnet, dass** das Verschließelement (23) eine Stützeinrichtung (33) aufweist.

7. Vorrichtung nach Anspruch 1 **dadurch gekennzeichnet, dass** die Stützeinrichtung (33) mindestens eine, vorzugsweise zwei Stützrollen (35) aufweist.

8. Vorrichtung nach Anspruch 1 **dadurch gekennzeichnet, dass** die Stützeinrichtung (23) -im Wesentlichen senkrecht zur Drehachse (37) der mindestens einen Stützrolle (35)- verlagerbar ist.

9. Vorrichtung nach Anspruch 1 **gekennzeichnet durch** eine Rohrführung (39) für die Sprühpumpe (5) oder dergleichen.

10. Vorrichtung nach Anspruch 1, **dadurch gekennzeichnet, dass** die Rohrführung (39) der Verschließeinrichtung (23)zugeordnet ist.

11. Verfahren zum Aufbringen von Sprühpumpen, Dispensern und dergleichen auf Behälter und zum Verschließen derselben insbesondere mittels einer Vorrichtung nach einem der Ansprüche 1 bis 10, wobei das Einbringen der Sprühpumpen und dergleichen und das Verschließen der Behälter in getrennten Verfahrensschritten durchgeführt wird, **dadurch gekennzeichnet, dass** die Greifereinrichtung (3) und das Verschließelement (23) mit dem Behälter (43) an ein und derselben Bearbeitungsposition zusammenwirken.

## Claims

1. Device for attaching spray pumps, dispensers or similar items on containers and for locking said containers, having a gripping device to take hold of the spray pump or similar item and a locking element to screw a closure tightly on the container, wherein the locking element (23) is designed as a separate component, **characterized in that** the gripping device (3) and the locking element (23) are arranged spatially to each other in such a way that they cooperate with the container (43) at one and the same processing position.

2. Device according to claim 1, **characterized in that** the locking element (23) can be activated separately.

3. Device according to claim 1, **characterized in that** the gripping device (3) can be displaced - preferably in the vertical direction.

4. Device according to claim 1, **characterized in that** the locking element (23) has at least one locking roller (27).

5. Device according to claim 1, **characterized in that** the locking roller (27) can be displaced - substantially perpendicular to its axis of rotation.

6. Device according to claim 1, **characterized in that** the locking element (23) has a supporting device (33).

7. Device according to claim 1, **characterized in that** the supporting device (33) has at least one, preferably two support rollers (35).

8. Device according to claim 1, **characterized in that** the supporting device (33) can be displaced - substantially perpendicular to the axis of rotation (37) of the at least one support roller (35).

9. Device according to claim 1, **characterized by** a tube guide (39) for the spray pump (5) or similar item.

10. Device according to claim 1, **characterized in that** the tube guide (39) is assigned to the locking device (23).

11. Method for attaching spray pumps, dispensers and similar items on containers and for locking said containers specifically by means of a device according to one of the claims 1 to 10, **characterized in that** the insertion of the spray pumps and similar items and the locking of the containers is carried out in separate steps, **characterized in that** the gripping device (3) and the locking element (23) cooperate with the container (43) at one and the same processing position.

## Revendications

1. Dispositif pour monter des pompes de pulvérisation, des dispositifs de distribution ou des éléments similaires sur des récipients et pour les verrouiller, avec un dispositif de préhension pour saisir la pompe de pulvérisation ou son équivalent et un élément de verrouillage pour visser à fond un dispositif de verrouillage sur le récipient, l'élément de verrouillage (23) étant conçu comme un composant séparé, **caractérisé en ce que** le dispositif de préhension (3) et l'élément de verrouillage (23) sont associés dans l'espace de telle sorte qu'ils entrent en interaction avec le récipient (43) à une seule et même position de traitement.

2. Dispositif selon la revendication 1, **caractérisé en ce que** l'élément de verrouillage (23) peut être réglé séparément.

3. Dispositif selon la revendication 1, **caractérisé en ce que** le dispositif de préhension (3) peut être déplacé - dans la direction de préférence verticale.

4. Dispositif selon la revendication 1, **caractérisé en ce que** l'élément de verrouillage (23) comporte au moins un rouleau de verrouillage (27).

5. Dispositif selon la revendication 1, **caractérisé en ce que** le rouleau de verrouillage (27) peut être déplacé - pour l'essentiel perpendiculairement à son axe de rotation.

6. Dispositif selon la revendication 1, **caractérisé en ce que** l'élément de verrouillage (23) comporte un dispositif de support (33).

7. Dispositif selon la revendication 1, **caractérisé en ce que** le dispositif de support (33) comporte au moins un et de préférence deux rouleaux de support (35).

8. Dispositif selon la revendication 1, **caractérisé en ce que** le dispositif de support (23) peut être déplacé - pour l'essentiel perpendiculairement à l'axe de rotation (37) de l'au moins un rouleau de support (35).

9. Dispositif selon la revendication 1, **caractérisé par** un dispositif de guidage de tuyau (39) pour la pompe de pulvérisation (5) ou son équivalent.

10. Dispositif selon la revendication 1, **caractérisé en ce que** le dispositif de guidage de tuyau (39) est associé au dispositif de verrouillage (23).

11. Procédé pour monter des pompes de pulvérisation, des dispositifs de distribution et des éléments similaires sur des récipients et pour les verrouiller, notamment à l'aide d'un dispositif selon l'une quelconque des revendications 1 à 10, la pose des pompes de pulvérisation et des éléments similaires et le verrouillage du récipient étant réalisés au cours d'étapes de procédé séparées, **caractérisé en ce que** le dispositif de préhension (3) et l'élément de verrouillage (23) entrent en interaction avec le récipient (43) à une seule et même position de traitement.
